# EUROPÄISCHE PATENTSCHRIFT

(11) **EP 0 618 424 B1**
(45) Veröffentlichungstag und Bekanntmachung des Hinweises auf die Patenterteilung: **04.06.1997**
(21) Anmeldenummer: 94103456.3
(22) Anmeldetag: 08.03.1994
(51) Int. Cl.: F42B 3/12

(54) **Anzündeinrichtung**
Ignitor
Allumeur

(30) Priorität: 12.03.1993 DE 4307774
(43) Veröffentlichungstag der Anmeldung: 05.10.1994
(73) Patentinhaber: Dynamit Nobel GmbH Explosivstoff- und Systemtechnik, 53840 Troisdorf (DE)
(72) Erfinder: Brede, Uwe, D-90765 Fürth (DE); Bretfeld, Anton, D-90765 Fürth (DE); Cornelius, Peter, D-91452 Wilhermsdorf (DE); Jena, Hans, D-90766 Fürth (DE)
(74) Vertreter: Schulz, Wilfried, Dipl.-Ing.

(56) Entgegenhaltungen:
- DE-A- 2 020 016
- DE-A- 3 606 364
- GB-A- 1 187 373
- US-A- 3 971 320
- US-A- 5 140 906

## Beschreibung

Die Erfindung betrifft eine Anzündeinrichtung nach dem Oberbegriff des Anspruchs 1.

Aus der DE-OS 36 06 364 ist ein elektrischer Zündbrückenträger zur Anzündung von Anzündsätzen, Verzögerungssätzen und pyrotechnischen Mischungen sowie zur Zündung von Primärzündstoffen und -sätzen bekannt. Der Zündbrückenträger bzw. diese Anzündeinrichtung weist ein metallisches Aufnahmeteil mit einer zylindrischen Ausnehmung auf, in der ein Keramikkörper eingebracht ist. Dieser Keramikkörper ist mit zwei Bohrungen versehen, in die jeweils ein massiver, rohrförmiger Kontaktstift fest und dicht eingepaßt ist. Auf der Anschlußseite ragen diese Kontaktstifte aus dem Keramikkörper heraus, während sie auf der Anzündseite über eine Zündbrücke miteinander verbunden sind. Angrenzend an die Zündbrücke ist ein Anzündsatz im Aufnahmeteil angeordnet. Bei der Zündung wird eine solch hohe Spannung an die Kontaktstifte gelegt, daß die Zündbrücke schlagartig verbrennt, wodurch der Anzündsatz gezündet wird.

Derartige Anzündeinrichtungen können z.B. in Druckelemente für den Einsatz in Gurtstraffern, Schloßstraffern oder in Gurtaufrollern von Kraftfahrzeugen benutzt werden. Bei einem Unfall wird die Anzündeinrichtung durch einen Sensor ausgelöst, wodurch im Druckelement ein Gas erzeugt wird, welches z.B. einen Kolben bewegt. Der Kolben ist mit einem Seil am Gurtschloß bzw. mit einem Automatikgurtaufroller verbunden und strafft den Gurt.

Nachteilig an der beschriebenen Anzündeinrichtung ist, daß durch von außen induzierte elektrische Felder eine elektrostatische Aufladung zwischen den Kontaktstiften und dem Gehäuse auftreten kann, die bei Entladung zum ungewollten Zünden des Anzündsatzes führen kann.

Der Erfindung liegt daher die Aufgabe zugrunde, eine Anzündeinrichtung nach dem Oberbegriff des Anspruchs 1 derart weiterzubilden, daß bei elektrostatischen Entladungen zwischen den Kontaktstiften und dem Gehäuse kein Zünden des Anzündsatzes erfolgt.

Erfindungsgemäß wird diese Aufgabe dadurch gelöst, daß das Aufnahmeteil mit Kunststoff umspritzbar und in ein Gehäuse einsetzbar ist, daß am Aufnahmeteil eine erste Umfangserweiterung vorgesehen ist, die mit dem ersten Kontaktstift elektrisch leitend verbunden ist, daß am Aufnahmeteil eine zweite Umfangserweiterung vorgesehen ist, die unter geringer Freistellung bis an das Gehäuse heranreichend ausbildbar ist und deren äußeres Ende nicht mit Kunststoff umspritzt ist.

Dadurch, daß der erste Kontaktstift mit dem Aufnahmeteil leitend verbunden ist und das Aufnahmeteil über die zweite Umfangserweiterung bis an das Gehäuse heranreicht, findet eine etwaige elektrostatische Entladung zwischen dieser zweiten Umfangserweiterung und dem Gehäuse und damit weit weg von den Anzündsätzen statt. Durch den Kunststoffkörper ist das Aufnahmeteil sicher und leicht zu handhaben. Das Gehäuse ist elektrisch leitend ausgebildet.

Vorteilhafterweise ist der erste Kontaktstift mit der ersten Umfangserweiterung durch Schweißung, Lötung bzw. Nietung verbunden. Hierdurch ist eine dauerhafte und optimale Verbindung erreicht.

In bevorzugter erfindungsgemäßer Ausführungsform ist im Aufnahmeteil ein Metallschichtelement mit einer Zündbrücke angeordnet. Ein derartiges Metallschichtzündmittel bzw. Metallschichtelement ist Stand der Technik und z.B. in der DE-PS 20 20 016 beschrieben. Diese Metallschichtelemente sind kostengünstig herzustellen und liefern genau definierte Zündbrücken.

Zweckmäßigerweise ist der zweite Kontaktstift im Metallschichtelement elektrisch leitend verankert. Dies kann z.B. durch Lötung geschehen. Die Zündbrücke befindet sich zwischen diesem zweiten Kontaktstift und dem Aufnahmeteil bzw. dem ersten Kontaktstift auf dem Metallschichtelement. Dieser erste Kontaktstift bildet somit die andere Anschlußelektrode.

In bevorzugter Ausführungsform sind die erste und die zweite Umfangserweiterung in bezug auf die Längsachse des Aufnahmeteils diametral gegenüberliegend angeordnet.

Zweckmäßigerweise ist das Aufnahmeteil zylinderförmig und aus Messing gefertigt und ist mit Polyamid umspritzt.

In bevorzugter Ausführungsform ist die Anzündeinrichtung in ein mit einem gaserzeugenden Stoff geladenes Gehäuse eingebaut.

In einer alternativen Ausgestaltung ist vorteilhafterweise zwischen Kunststoffkörper und Aufnahmeteil im Bereich der Anzündsätze eine ringförmige Ausnehmung vorgesehen. Durch diese Ausnehmung wird beim Zünden der mechanische Impuls nicht direkt in den Kunststoffmantel eingeleitet.

Zweckmäßigerweise sind die Umfangserweiterungen an dem den Anzündsätzen entgegengesetzen Ende des Aufnahmeteils angeordnet. Die Umfangserweiterungen sind dabei bevorzugt laschen-, lappen-, stegförmig oder dergleichen ausgebildet und erstrecken sich im wesentlichen radial zur Längsachse des Aufnahmeteils. Es kann jedoch auch vorteilhaft sein, wenn die Umfangserweiterungen ineinander übergehen, d.h. einen Ringbund oder einen Ringflansch bilden.

Weitere Merkmale der Erfindung ergeben sich aus den Zeichnungen, die nachfolgend beschrieben sind.

Es zeigt:
- Fig.1: eine erfindungsgemäße Anzündeinrichtung im Längsschnitt (Fig. 1a) und in Draufsicht (Fig. 1b),
- Fig. 2: ein erfindungsgemäßes Aufnahmeteil mit Metallschichtelement im Längsschnitt (Fig. 2a) und im Querschnitt (Fig. 2b),
- Fig. 3: ein Druckelement mit eingebauter Anzündeinrichtung,
- Fig. 4: eine alternative erfindungsgemäße Anzündeinrichtung, wiederum eingebaut in ein Druckelement.

Figur 1 zeigt eine Anzündeinrichtung 1 mit einem mit einem Kunststoffkörper 13 versehenen Aufnahmeteil 2. Figur 1a zeigt dabei einen Längsschnitt und Figur 1b eine Draufsicht. In den Figuren 2a, 2b ist das identische Aufnahmeteil 2, jedoch ohne Anzündsätze und Kunststoffkörper gezeigt.

Das Aufnahmeteil 2 ist zylinderförmig ausgebildet und ist aus Metall (z.B. Messing) gefertigt. An seinem einen Ende ist ein Metallschichtelement 10 in das Aufnahmeteil 2 eingesetzt. Im Bereich des Metallschichtelementes 10 weist das Aufnahmeteil 2 eine geringfügige Umfangserweiterung auf. Auf dem Metallschichtelement 10 befindet sich die Zündbrücke, die mit einem Pol mit dem Gehäuse des Aufnahmeteils 2 elektrisch leitend verbunden ist. An seinem, dem Metallschichtelement zugewandten Ende des Aufnahmeteils 2 sind zwei in bezug auf die Längsachse 11 diametral gegenüberliegende, lappenförmige Umfangserweiterungen 8, 9 angeordnet. Diese Umfangserweiterungen 8, 9 erstrecken sich im rechten Winkel zum Gehäuse des Aufnahmeteils 2 und verlaufen an ihrer unteren Seite bündig mit der dort angeordneten unteren Stirnseite des Metallschichtelementes 10. Ein erster Kontaktstift 3 ist in die erste Umfangserweiterung 8 eingenietet bzw. angeschweißt, vorteilhafterweise eingelötet, und erstreckt sich parallel zur Längsachse 11 des Aufnahmeteils 2. Ein zweiter Kontaktstift 4 ist in das Metallschichtelement 10 eingesetzt und liegt mit einem Flansch 14 zur Begrenzung der Tiefe des Einschubes an der unteren Stirnseite des Metallschichtelementes 10 auf. Dieser zweite Kontaktstift 4 ist auf der Längsachse des Aufnahmeteils 2 angeordnet.

Fig. 2b zeigt die Anordnung und Ausbildung der lappenförmigen Umfangserweiterungen 8, 9.

Auf dem Metallschichtelement 10 innerhalb des Aufnahmeteils 2 ist ein erster Anzündsatz 5 und darüber ein zweiter Anzündsatz 6 angeordnet (siehe Fig. 1a). Der zweite Anzündsatz 6 ist mit einer Schutzschicht bzw. Abdeckung 15 versehen. In der Mitte des zweiten Anzündsatzes 6 ist eine Bombierung 16 angeordnet.

Das Aufnahmeteil 2 ist mit einem Kunststoffkörper 13 aus Polyamid umgeben. Es kann jedoch auch ein anderer Kunststoff (z.B. Polyethersulfon) oder Verbundwerkstoff verwendet werden. Aus dem Kunststoffkörper 13 ragt das Aufnahmeteil 2 mit seinem oberen Ende, die Kontaktstifte 3, 4 und die zweite Umfangserweiterung 9 mit ihrem Ende heraus. Mit "oben" ist grundsätzlich die Anzündseite und mit "unten" die elektrische Anschlußseite verstanden.

Die zweite Umfangserweiterung 9 ragt dabei bis nahe an die äußere Umfangswandung des Kunststoffkörpers 13 heran. Am unteren Ende des Kunststoffkörpers 13 ist ein Schuh 17, den Kontaktstiften 3, 4 benachbart, angeordnet, der zur Befestigung von bekannten Steckern bzw. Anschlußbuchsen dient. Diese Anschlußbuchse schließt bei nicht eingestecktem Stecker die beiden Kontaktstifte 3, 4 kurz.

Oberhalb des Schuhs 17 ist ein Flansch 18 mit einer Kerbe 19 angeordnet. Der Flansch 18 dient zum Einbau der Anzündeinrichtung 1 in ein Druckelementgehäuse (siehe Fig. 3). Mit der Kerbe 19 läßt sich die Anzündeinrichtung 1 im Produktionsprozeß positionieren. Oberhalb der zweiten Umfangserweiterung 9 ist auf der Außenwand des Kunststoffkörpers 13 eine Ringdichtung 20 als O-Ring ausgebildet, angeordnet.

Fig. 3 zeigt die Anzündeinrichtung 1 gemäß den Figuren 1, 2 eingebaut in ein Druckelement 12. Das Gehäuse 7 des Druckelementes 12 umgibt dabei die Anzündeinrichtung 1 nahezu vollständig und liegt an der Außenwandung des Kunststoffkörpers 13 an. Oberhalb der Anzündeinrichtung bildet das Gehäuse 7 des Druckelementes 12 einen Hohlraum, in dem eine gaserzeugende Ladung 21 angeordnet ist, die an ihrer unteren Seite durch eine Abdeckfolie 22 geschützt ist. An der oberen Stirnseite weist das Gehäuse 7 eine Sollbruchstelle 23 auf, durch die das freigesetzte Gas das Druckelement 12 verlassen kann. Der schon weiter oben beschriebene Flansch 18 liegt an einer Kante des Gehäuses 7 an, wobei ein Konus in einem Teil 24 den Flansch 18 und damit die Anzündeinrichtung dichtend gegen das Gehäuse 7 drückt. Am unteren Ende der Anzündeinrichtung ist eine bekannte Kurzschlußbuchse 25 gezeigt, die bei nicht eingestecktem Stecker die beiden Kontaktstifte 3, 4 kurzschließt. Erfindungsgemäß ragt die lappenförmige zweite Umfangserweiterung 9 bis nahe an das Gehäuse 7 des Druckelementes 12 heran. Bei elektrostatischen Aufladungen zwischen einem Kontaktstift 3, 4 und dem Gehäuse 7 findet daher ein Spannungsüberschlag in einer Zone statt, die weit von den Anzündsätzen 5, 6 in der Anzündeinrichtung 1 entfernt ist. Diese Anordnung bildet somit einen Schutz gegen elektrostatische Entladungen.

Fig. 4 zeigt eine alternative Anzündeinrichtung. Die Alternative besteht darin, daß der Kunststoffkörper 13 im oberen Bereich des Aufnahmeteils 2 eine ringförmige Ausnehmung 26 aufweist. Hierdurch liegt das Aufnahmeteil 2 bzw. die Messinghülse, in der sich die Anzündsätze 5, 6 befinden, im oberen Bereich frei. Dies hat den Vorteil, daß beim Zünden der mechanische Impuls (Schockbelastung) nicht direkt in den Kunststoffkörper eingeleitet wird. Die Ausnehmung 26 erstreckt sich nahezu über die gesamte Länge des zweiten Anzündsatzes 6. Das untere Ende der Ausnehmung 26 ist mit einem Radius ausgebildet.

Das in Fig. 4 beschriebene Druckelement zeigt weiterhin eine Ausführungsform ohne Anschlußbuchse. Hier erfolgt die Kontaktierung zwischen den Kontaktstiften 3, 4 und der Zuleitung mittels Lötverbindung bzw. Klemmverbindung.

Die in den Figuren gezeigte Ringdichtung 20 dient auch als Schutz der gaserzeugenden Ladung 21 vor Feuchtigkeit.

Hochfeste Kunststoffe haben oftmals eine hohe Spannungsrißempfindlichkeit. Das Aufnahmeteil 2 setzt die durch das Einpressen der Anzündsätze entstehenden Spannungen im Kunststoffkörper herab. Hierdurch entstehen keine Langzeitrisse im Kunststoffkörper.

## Patentansprüche

1. Elektrische Anzündeinrichtung (1) mit einem metallischen Aufnahmeteil (2) für einen Zündwiderstand, einem ersten (3) und einem zweiten Kontaktstift (4) und zumindest einem Anzündsatz (5, 6), **dadurch gekennzeichnet**, daß das Aufnahmeteil (2) mit Kunststoff umspritzbar und in ein Gehäuse (7) einsetzbar ist, daß am Aufnahmeteil (2) eine erste Umfangserweiterung (8) vorgesehen ist, die mit dem ersten Kontaktstift (3) elektrisch leitend verbunden ist, daß am Aufnahmeteil (2) eine zweite Umfangserweiterung (9) vorgesehen ist, die unter geringer Freistellung bis an das Gehäuse (7) heranreichend ausbildbar ist und deren äußeres Ende nicht mit Kunststoff umspritzt ist.

2. Anzündeinrichtung nach Anspruch 1, **dadurch gekennzeichnet**, daß der erste Kontaktstift (3) mit der ersten Umfangserweiterung (8) durch Schweißung, Nietung bzw. Lötung verbunden ist.

3. Anzündeinrichtung nach Anspruch 1 oder 2, **dadurch gekennzeichnet**, daß im Aufnahmeteil (2) ein Metallschichtelement (10) mit einer Zündbrücke angeordnet ist.

4. Anzündeinrichtung nach Anspruch 3, **dadurch gekennzeichnet**, daß der zweite Kontaktstift (4) im Metallschichtelement (10) elektrisch leitend verankert ist.

5. Anzündeinrichtung nach einem der Ansprüche 1 bis 4, **dadurch gekennzeichnet**, daß die erste (8) und die zweite Umfangserweiterung (9) in bezug auf die Längsachse (11) des Aufnahmeteils (2) diametral gegenüberliegend angeordnet sind.

6. Anzündeinrichtung nach einem der Ansprüche 1 bis 5, **dadurch gekennzeichnet**, daß das Aufnahmeteil (2) aus Messing gefertigt ist.

7. Anzündeinrichtung nach einem der Ansprüche 1 bis 6, **dadurch gekennzeichnet**, daß das Aufnahmeteil (2) zylinderförmig ist.

8. Anzündeinrichtung nach einem der Ansprüche 1 bis 7, **dadurch gekennzeichnet**, daß das Aufnahmeteil (2) mit Polyamid umspritzt ist.

9. Anzündeinrichtung nach einem der Ansprüche 1 bis 8, **dadurch gekennzeichnet**, daß die Anzündeinrichtung (1) in ein mit einem gaserzeugenden Stoff geladenes Gehäuse (7) eingebaut ist.

10. Anzündeinrichtung nach einem der Ansprüche 1 bis 9, **dadurch gekennzeichnet**, daß zwischen Kunststoffkörper (13) und Aufnahmeteil (2) im Bereich der Anzündsätze (5, 6) eine ringförmige Ausnehmung (26) vorgesehen ist.

11. Anzündeinrichtung nach einem der Ansprüche 1 bis 10, **dadurch gekennzeichnet**, daß die Umfangserweiterungen (8, 9) an dem den Anzündsätzen (5, 6) entgegengesetzten Ende des Aufnahmeteils (2) angeordnet sind.

12. Anzündeinrichtung nach einem der Ansprüche 1 bis 11, **dadurch gekennzeichnet**, daß die Umfangserweiterungen (8, 9) laschen-, lappen-, stegförmig oder dergleichen ausgebildet sind und sich im wesentlichen radial zur Längsachse (11) des Aufnahmeteils (2) erstrecken.

13. Anzündeinrichtung nach einem der Ansprüche 1 bis 12, **dadurch gekennzeichnet**, daß die Umfangserweiterungen (8, 9) ineinander übergehen.

## Claims

1. Electrical ignition device (1) having a metallic container (2) for a firing resistor, a first (3) and a second (4) terminal post and at least one ignition composition (5, 6),
characterised in that
- the container (2) is adapted to be embedded in plastics material by injection moulding and inserted in a housing (7),
- a first outward extension (8) is provided on the container (2) which is electrically conductively connected to the first terminal post (3),
- a second outward extension (9) is provided on the container (2) which is adapted to extend up to the housing (7) leaving a small clearance and of which the outer end is not embedded in plastics material.

2. Ignition device according to claim 1, characterised in that the first terminal post (3) is connected to the first outward extension (8) by welding, by riveting or by soldering or brazing.

3. Ignition device according to claim 1 or claim 2, characterised in that a metal sheet element (10) with an igniter bridge is arranged in the container (2).

4. Ignition device according to claim 3, characterised in that the second terminal post (4) is anchored electrically conductively in the metal sheet element (10).

5. Ignition device according to any of claims 1 to 4, characterised in that the first (8) and second (9) outward extensions are diametrically opposed relative to the longitudinal axis (11) of the container (2).

6. Ignition device according to any of claims 1 to 5, characterised in that the container (2) is made of brass.

7. Ignition device according to any of claims 1 to 6, characterised in that the container (2) is cylindrical.

8. Ignition device according to any of claims 1 to 7, characterised in that the container (2) is embedded in polyamide.

9. Ignition device according to any of claims 1 to 8, characterised in that the ignition device (1) is installed in a housing (7) charged with a gas-generating material.

10. Ignition device according to any of claims 1 to 9, characterised in that an annular recess (26) is provided between the plastics body (13) and the container (2) in the region of the ignition compositions (5, 6).

11. Ignition device according to any of claims 1 to 10, characterised in that the outward extensions (8, 9) are at the opposite end of the container (2) to the ignition compositions (5, 6).

12. Ignition device according to any of claims 1 to 11, characterised in that the outward extensions (8, 9) are in the form of lugs, tabs, webs or the like and extend substantially radially of the longitudinal axis (11) of the container (2).

13. Ignition device according to any of claims 1 to 12, characterised in that the outward extensions (8, 9) merge into one another.

## Revendications

1. Allumeur (1) électrique comportant un corps (2) métallique formant douille pour une résistance d'allumage, une première (3) et une deuxième (4) broches de contact et au moins une charge d'amorçage (5,6), caractérisé par le fait que le corps (2) formant douille est enrobé de matière plastique, qu'il est prévu, sur le corps (2) formant douille, une première saillie (8) périphérique qui est liée de manière électro-conductrice à la première broche de contact (3), qu'il est prévu, sur le corps (2) formant douille, une seconde saillie (9) périphérique qui s'étend jusqu'au boîtier (7) en laissant un faible espace libre et dont l'extrémité extérieure n'est pas enrobée de matière plastique.

2. Allumeur selon la revendication 1, caractérisé par le fait que la première broche de contact (3) est liée à la première saillie (8) périphérique par soudage, par rivetage ou par brasage.

3. Allumeur selon la revendication 1 ou 2, caractérisé par le fait qu'un élément feuilleté (10) en métal avec un pont d'amorçage est disposé dans le corps (2) formant douille.

4. Allumeur selon la revendication 3, caractérisé par le fait que la seconde broche de contact (4) est liée de manière électro-conductrice à l'élément feuilleté (10) métallique.

5. Allumeur selon l'une des revendications 1 à 4, caractérisé par le fait que les première (8) et deuxième (9) saillies périphériques sont diamétralement opposées par rapport à l'axe longitudinal (11) du corps (2) formant douille.

6. Allumeur selon l'une des revendications 1 à 5, caractérisé par le fait que le corps (2) formant douille est réalisé en laiton.

7. Allumeur selon l'une des revendications 1 à 6, caractérisé par le fait que le corps (2) formant douille est cylindrique.

8. Allumeur selon l'une des revendications 1 à 7, caractérisé par le fait que le corps (2) formant douille est enrobé de polyamide.

9. Allumeur selon l'une des revendications 1 à 8, caractérisé par le fait que l'allumeur (1) est monté dans un boîtier (7) rempli d'une substance génératrice de gaz.

10. Allumeur selon l'une des revendications 1 à 9, caractérisé par le fait qu'un évidement (26) annulaire est prévu dans la région des charges d'amorçage (5,6), entre le corps (13) en matière plastique et le corps (2) formant douille.

11. Allumeur selon l'une des revendications 1 à 10, caractérisé par le fait que les saillies (8,9) périphériques sont disposées à l'extrémité du corps (2) formant douille opposée aux charges d'amorçage (5,6).

12. Allumeur selon l'une des revendications 1 à 11, caractérisé par le fait que les saillies (8,9) périphériques sont agencées sous forme de pattes, de languettes, de barrettes ou autres et s'étendent essentiellement radialement par rapport à l'axe longitudinal (11) du corps (2) formant douille.

13. Allumeur selon l'une des revendications 1 à 12, caractérisé par le fait que les saillies (8,9) périphériques se raccordent l'une à l'aautre.
